# DEMANDE DE BREVET EUROPEEN

(11) **EP 1 031 959 A1**
(43) Date de publication de la demande: **30.08.2000**
(21) Numéro de dépôt: 99810157.0
(22) Date de dépôt: 22.02.1999
(51) Int. Cl.: G09F 7/00, G09F 19/00

(54) **Dispositif d'affichage**

(71) Demandeur: Jaggi, Claude, 1870 Monthey (CH)
(72) Inventeur: Jaggi, Claude, 1870 Monthey (CH)

(57) **Abrégé**

Ce calendrier a pour but de protéger au quotidien les gens et leur entourage des dangers existants et présente des avantages d'intérêt public, très apprécié comme support publicitaire également vu sa technique de fonctionnement simple.

Les numéros d'urgence figurant dans des lettres de grand format est une des caractéristiques de ce support, qui permet de lire les numéros que l'on soit miope ou presbite.

D'autre part réunis sur une même plaquette qui sera placée à un endroit visible ce support a pour but aussi de servir d'organisateur, dit aussi calendrier informateur.

Place dans certains endroits publics il sera de grande utilité au entreprises, au personnel et aux clients à titre préventif.

## Description

Je désire protéger le calendrier "orChidée" et protège sous cette marque egalement, pour ses utilisations multifonctionnelles techniques. Les divers usages, d'informations ressortent par une technique de disques diposés de façon a pouvoir indiquer la date, la presence, ainsi que les absences et aussi d'autres informations simultanement et nouvellement support publicitaire protège également.(1998 NO 450659) ce calendrier peut exister en diverses formes et versions, de formats ou de fabrications.
1. calendrier traditionnel
2. calendrier perpétuel
3. calendrier électronique

Actuellement sous formes de disques superposés de façon à transmettre des informations par de petites cases disposées sur le support de base ceci peut etre fait aussi électroniquement, au moyen de circuits intégrés et commutables.

## Revendications

1. Le calendrier est techniquement conçu par une plaque de base, sur laquelle figurent des informations importantes, qui permettent de se composer avec des informations qui figurent dans la partie du dos et des parties inférieures simultanément.

2. Le support peut etre fabriqué en plusieurs matières et peut etre different selon les modes de dipositions ou d'utilisations aussi manuelles ou electroniques.

3. Les parties imprimées sur la plaque de base dans les deux cas permettent d'offrir ainsi par leur technique des informations importantes diverses de presences, d'absences ou de communications, selon les circonstances. Le principe fontionne par manipulation des techniques appliquées et sert de support de publicité ce qui offre par plusieurs assemblagees un support de services important et d'interet publique, qui sont disposés d'une façon à être facilement lisibles.
